# EUROPÄISCHE PATENTSCHRIFT

(11) **EP 0 995 829 B1**
(45) Veröffentlichungstag und Bekanntmachung des Hinweises auf die Patenterteilung: **04.09.2002**
(21) Anmeldenummer: 98118800.6
(22) Anmeldetag: 05.10.1998
(51) Int. Cl.: D06F 57/08

(54) **Wäschetrockenständer**
Clothes drying stand
Séchoir à linge

(43) Veröffentlichungstag der Anmeldung: 26.04.2000
(73) Patentinhaber: LEIFHEIT Aktiengesellschaft, D-56377 Nassau (DE)
(72) Erfinder: Ohm, Heinz Josef, 65550 Limburg (DE); Pätzold, Dieter, 56377 Nassau (DE)

(56) Entgegenhaltungen:
- EP-A- 0 837 175
- WO-A-87/03918
- FR-A- 2 612 957
- GB-A- 2 168 889

## Beschreibung

Die Erfindung bezieht sich auf einen Wäschetrockenständer gemäß dem Oberbegriff des Anspruchs 1.

Derartige Wäschetrockenständer, auch Turmtrockner genannt, sind geeignet, auf relativ geringer Grundfläche eine große Wäschemenge aufzunehmen. Dennoch sind sie klein zusammenzufalten und leicht aufzubewahren. Durch die WO 87/03918 wurde ein derartiger Wäschetrockenständer bekannt. Bei diesem sind die Trockengitter mittig über zwei Gelenke geteilt, so daß beim Zusammenklappen der Standbügel die Trockengitter nach Innen gefaltet werden. Diese Bauweise ist durch die vielen notwendigen Gelenke recht aufwendig. Zudem ist durch die unübersichtliche Faltfolge der einzelnen Bauelemente die Gefahr des Einklemmens von Fingern sehr groß.

Aufgabe der Erfindung ist es, einen Wäschetrockenständer der eingangs aufgezeigten Art zu schaffen, der kostengünstig zu fertigen und einfach und gefahrlos auf- und abgebaut werden kann.

Diese Aufgabe wird erfindungsgemäß mit den kennzeichnenden Merkmalen des Anspruchs 1 gelöst. Das bzw. die Trockengitter sind einteilig gefertigt und nur an dem einen Standbügel fixiert. Am zweiten Standbügel sind sie verschiebbar und/oder aushängbar befestigt, so daß die Trockengitter auch einzeln bewegt werden können. Der Wäschetrockenständer kann somit in einzelnen Schritten zusammengefaltet werden, so daß die Gefahr des Einklemmens von Fingern weitgehend vermieden wird. Die Handhabung ist sehr einfach, der Wäschetrockner kann durch die Ausführung der Gitterleisten in Kunststoff designmäßig gestaltet werden. Er gelangt so zu einem ästhetisch ansprechenden Aussehen. Dies ist um so wichtiger, als derartige Wäschetrockenständer häufig in Badezimmern bzw. auf der Terrasse oder dem Balkon eingesetzt werden. Die Ausführung der Gitterleisten in Kunststoff ermöglicht es weiter, für jedes Trockengitter in jeder Höhe die gleichen Teile zu verwenden. Es sind lediglich Spiegelbildteile erforderlich. Da keine Drahtbiegeteile erforderlich sind, ist ein sicherer Rostschutz möglich, da gradlinige Teile gleichmäßiger zu lackieren sind und auch im lackierten Zustand bei der Montage weniger zu Beschädigungen neigen.

Ein Ausführungsbeispiel der Erfindung wird im folgenden anhand der Zeichnungen näher erläutert:
- Figur 1: eine Seitenansicht eines Wäschetrockenständers in Arbeitsstellung
- Figur 2: einen Wäschetrockenständer gemäß Figur 1 in beigeklappter Stellung,
- Figur 3: ein Schnitt gemäß der Linie III-III nach Figur 1,
- Figur 4: ein Schnitt gemäß der Linie IV-IV in Figur 1,
- Figur 5: ein Schnitt gemäß der Linie V-V in Figur 1 und
- Figur 6: ein Schnitt gemäß der Linie VI-VI in Figur 1.

Ein fester Standbügel 1 und ein klappbarer Standbügel 2, jeweils aus Rohr und U-förmig gebogen, sind an ihren freien Enden 3 über Gelenkkappen 4 beweglich verbunden. Die Gelenkkappen 4 sind auf die Enden 3 aufgepresst.

Die Standbügel 1 und 2 nehmen zwischen sich ein unteres Trockengitter 5, ein mittleres Trockengitter 6 und ein oberes Trockengitter 7 auf. Die Trockengitter 5 bis 7 bestehen aus einer linken Gitterleiste 8 und einer rechten Gitterleiste 9, die spiegelbildlich ausgeführt sind und die über Trockenstangen 10 verbunden sind, wobei bei dem unteren Trockengitter 5 die Gitterleisten seitenverkehrt eingebaut sind.

Die Gitterleisten 8 und 9 sind am oberen Rand 11 mit Sacklöcher 12 zur Aufnahme der Trockenstange 10 versehen. Die Trockenstangen sind mit Passsitz in den Sacklöchern 12 gehalten. Aus fertigungstechnischen Gründen sind die Sacklöcher im Grund mit einer Lüftungsbohrung 13 ausgestattet.

Das untere Trockengitter 5 ist über eine Lagerbohrung 14 an dem festen Standbügel 1 um eine Achse 15 schwenkbar und an dem klappbaren Standbügel 2 über eine Gelenkhülse 16 verschiebbar am klappbaren Standbügel gelagert. Die Gelenkhülse 16 ist über eine Bohrung 17 drehbar in den Gitterleisten 8, 9 gelagert. Das Trockengitter 5 rastet über eine Rastnut 18 in den Gitterleisten 8, 9 über Niete 19 am klappbaren Standbügel 2 ein.

Das mittlere 6 und obere Trockengitter 7 ist über Führungsschlitze 20 in den Gitterleisten 8, 9 am festen Standbügel 1 schwenkbar gelagert, als Achse 15 dient jeweils ein Niet, und über eine Labyrinthaussparung 21 am klappbaren Standbügel 2 mittels weiterer Niete 19 eingehängt. Die Gitterleisten 8, 9 sind jeweils mit zwei Labyrinthaussparungen 21 versehen, die in einem Abstand 22 angeordnet sind, der der Verjüngung der beiden V-förmig angeordneten Standbügel 1, 2 von einer zur nächsten Trockenetage entspricht.

Aus Figur 1 ist ersichtlich, daß das obere Trockengitter 7 auch in die linke Labyrinthaussparung eingehängt werden kann und dadurch um den Abstand 22 nach rechts wandert und gegenüber dem unteren 5 und mittleren Trockengitter 6 übersteht, so daß an dieser Stelle auch sehr lange Wäschestücke aufgehängt werden können.

## Patentansprüche

1. Wäschetrockenständer mit zwei V-förmig zueinander angeordnete, über Gelenkkappen (4) verbundene, klappbare U-förmige Standbügel (1,2), die zumindest ein schwenkbares Trockengitter (5) zwischen sich aufnehmen, **dadurch gekennzeichnet, daß** das einteilig gefertigte Trockengitter, bestehend aus zwei Gitterleisten (8, 9) und Trockenstangen (10) an dem festen Standbügel (1) mittels einer Lagerbohrung (14) um eine Achse (15) schwenkbar und an dem klappbaren Standbügel (2) über eine Gelenkhülse (16) aus einer über eine Auflage (19) definierten Trockenstellung schwenk- und verschiebbar gelagert ist.

2. Wäschetrockenständer nach Anspruch 1, **dadurch gekennzeichnet, daß** zumindest ein weiteres Trockengitter (6, 7) das bzw. die am festen Standbügel (1) über Führungsschlitze (20) in den Gitterleisten (8, 9) schwenk- und verschiebbar gelagert und über Labyrinthaussparungen (21) am klappbaren Standbügel (2) eingehängt sind, vorgesehen ist.

3. Wäschetrockenständer nach Anspruch 1 oder 2, **dadurch gekennzeichnet, daß** das untere Trockengitter (5) über die Lagerbohrung (14) und die weiteren Trockengitter (6, 7) über den Führungsschlitz (20) am festen Standbügel (1) angelenkt sind, und daß entsprechend der Anzahl der weiteren Trockengitter Labyrinthaussparungen (21) in den Gitterleisten (8, 9) im Abstand (22) entsprechend der Verjüngung der beiden V-förmig angeordneten Standbügel (1, 2) vorgesehen sind, wobei beim unteren Trockengitter (5) die identisch ausgeführten Gitterleisten (9, 8) seitenverkehrt eingebaut sind.

4. Wäschetrockenständer nach Anspruch 1 bis 3, **dadurch gekennzeichnet, daß** ein Trockengitter (5, 6, 7) aus zwei spiegelbildlich ausgeführten Gitterleisten (8, 9) mit Sacklöchern (12) und in diesen mittels Presssitz gehaltenen, diese verbindenden Trockenstangen (10) besteht.

5. Wäschetrockenständer nach Anspruch 4, **dadurch gekennzeichnet, daß** die Gitterleisten (8, 9) aus Kunststoff gefertigt sind.

## Claims

1. Laundry-drying stand having two U-shaped swing-action standing members (1, 2) which are arranged in a V-shaped manner in relation to one another, are connected via articulated caps (4) and accommodate at least one pivotable drying lattice (5) between them, **characterized in that** the drying lattice, which is produced in one piece and comprises two lattice bars (8, 9) and drying rods (10), is mounted on the fixed standing member (1) such that it can be pivoted about a pin (15) by means of a bearing bore (14) and is mounted on the swing-action standing member (2) such that it can be pivoted and displaced, via an articulation sleeve (16), from a drying position defined via a support (19).

2. Laundry-drying stand according to Claim 1, **characterized in that** there is provided at least one further drying lattice (6, 7), this further lattice or these further lattices being mounted on the fixed standing member (1) such that it/they can be pivoted and displaced via guide slots (20) in the lattice bars (8, 9), and being fitted on the swing-action standing member (2) via labyrinthine cutouts (21).

3. Laundry-drying stand according to Claim 1 or 2, **characterized in that** the bottom drying lattice (5) is articulated on the fixed standing member (1) via the bearing bore (14) and the further drying lattices (6, 7) are articulated on the fixed standing member (1) via the guide slot (20), and **in that**, in accordance with the number of further drying lattices, labyrinthine cutouts (21) are provided in the lattice bars (8, 9) at intervals (22), in accordance with the tapering of the two standing members (1, 2) arranged in a V-shaped manner, it being the case with the bottom drying lattices (5) that the lattice bars (9, 8), which are of identical configuration, are installed the opposite way round.

4. Laundry-drying stand according to Claims 1 to 3, **characterized in that** a drying lattice (5, 6, 7) comprises two lattice bars (8, 9), of mirror-inverted configuration, with blind holes (12) and drying rods (10) which are retained therein by means of a press fit and connect the same.

5. Laundry-drying stand according to Claim 4, **characterized in that** the lattice bars (8, 9) are produced from plastic.

## Revendications

1. Etendoir pour sécher le linge comportant deux montants rabattables en forme de U (1, 2) qui sont disposés en forme de V entre eux, sont reliés par l'intermédiaire de capuchons articulés (4) et logent entre eux au moins une grille de séchage pivotante (5), **caractérisé en ce que** la grille de séchage formée d'un seul tenant, qui est constituée de deux barrettes (8, 9) et de tiges pour le séchage (10), est montée de manière à pouvoir pivoter autour d'un axe (15) sur le montant fixe (1), au moyen d'un perçage formant palier (14) et de manière à basculer et être déplacée sur le montant rabattable (2) au moyen d'une douille d'articulation (16), à partir d'une position de séchage définie par l'intermédiaire d'un appui (19).

2. Etendoir pour sécher le linge selon la revendication 1, **caractérisé en ce qu'**il est prévu au moins une autre grille de séchage (6, 7), qui est montée de manière à pouvoir pivoter et à être déplaçable sur le montant fixe (1) par l'intermédiaire de fentes de guidage (20) formées dans les barrettes (8, 9) de la grille et est accrochée sur le montant rabattable (2) au moyen d'évidements à labyrinthe (21).

3. Etendoir pour sécher le linge selon la revendication 1 ou 2, **caractérisé en ce que** la grille inférieure de séchage (5) est articulée par l'intermédiaire du perçage formant palier (4) et les autres grilles de séchage (6, 7) sont articulées par l'intermédiaire de la fente de guidage (20) sur le montant fixe (1), et que des évidements à labyrinthe (21) sont prévus, en fonction du nombre des autres grilles de séchage, dans les barrettes (8, 9) des grilles à une distance (22) correspondant au rétrécissement des deux montants (1, 2) disposés en V, et dans le cas de la grille inférieure de séchage (5), les barrettes (9, 8) agencées de façon identique sont montées à côtés renversés.

4. Etendoir pour sécher le linge selon les revendications 1 à 3, **caractérisé en ce qu'**une grille de séchage (5, 6, 7) est constituée de deux barrettes (8, 9) agencées symétriquement et comportant des trous borgnes (12) et des tiges de séchage (10) retenues selon un ajustement serré dans ces trous et reliant ces barrettes.

5. Etendoir pour sécher le linge selon la revendication 4, **caractérisé en ce que** les barrettes (8, 9) des grilles sont réalisées en matière plastique.
